# FASCICULE DE BREVET EUROPEEN

(11) **EP 0 419 390 B1**
(45) Date de publication et mention de la délivrance du brevet: **16.06.1993**
(21) Numéro de dépôt: 90470051.5
(22) Date de dépôt: 21.09.1990
(51) Int. Cl.: E04C 2/32, E04C 2/08, E04F 13/12

(54) **Profilé pour la réalisation d'un bardage métallique horizontal**
Profil für eine horizontale Fassadenverkleidung aus Metall
Profile for a horizontal metal wall cladding

(30) Priorité: 21.09.1989 FR 8912548
(43) Date de publication de la demande: 27.03.1991
(73) Titulaire: PROFILACIER, 92024 Nanterre (FR)
(72) Inventeur: Huiez, Claude, F-95380 Puiseux-en France (FR)
(74) Mandataire: Poupon, Michel

(56) Documents cités:
- GB-A- 993 542
- GB-A- 2 120 136
- US-A- 3 420 027

## Description

La prèsente invention a pour objet un profilé spécifique pour la réalisation d'un bardage métallique horizontal, du type comportant une pluralité de nervures honrizontales identiques de section trapézoïdale, chaque section étant reliée à la suivante ou à la précédente par une platine verticale.

Des profilés de ce type sont en eux-mêmes biens connus.

Ils peuvent être réalisés en tout matériau, de préférence en tôle d'acier galvanisé. Ils peuvent subir tous les traitements de surface adéquats et être de toutes couleurs, de préférence grâce à un revêtement plastisol de 200 microns d'épaisseur.

Ces profilés donnent entière satisfaction.

Il est cependant apparu qu'il était encore possible de les améliorer sur certains points.

Tout d'abord la section des nervures en trapèze rectangle comme par exemple dans le document GB-A-993 542 présente l'inconvénient de retenir la poussière et autres saletés sur la face supérieure de chaque nervure, ce qui nécessite un nettoyage et un entretien réguliers.

De plus, la jonction entre deux panneaux à angle droit en angle de bâtiment n'est pas aisée car il n'existe pas de pièce spécifique.

Le document GB-A-2 120 136 montre un moyen pour former une pièce d'angle par pliage d'un profilé rectiligne mais ce procédé ne donne pas satisfaction au niveau étanchéité et la section rectangulaire présente les inconvénients précités de salissure.

L'invention a précisément pour objet de proposer un profilé spécifique qui soit pratiquement autonettoyant et qui par une configuration spécifique d'angle permette une continuité à ce niveau.

Conformément à l'invention, ce résultat est obtenu avec un profilé spécifique pour la réalisation d'un bardage métallique horizontal du type comportant une pluralité de nervures horizontales identiques de section trapézoïdale, chaque section étant reliée à la suivante ou à la précédente par une platine verticale, caractérisé d'une part en ce que le petit côté de la section trapézoïdale dirigé vers le haut du bardage forme avec la platine supérieure adjacente un angle ouvert α compris entre 110 et 160°, le petit côté de la section trapézoïdale dirigé vers le bas du bardage formant avec la platine inférieure adjacente un angle ouvert β compris entre 90° et α , et d'autre part en ce que la pente du petit côté dirigé vers le haut est plus important que celle du petit côté dirigé vers le bas.

Par cette rupture de la symétrie des nervures ou ondes et en prévoyant une pente plus importante au niveau du petit côté supérieur de la section trapézoïdale, on assure un autonettoyage du bardage par ruissellement des eaux de pluie, avec impossibilité ou pour le moins limitation des dépôts de salissures au niveau desdits petits côtés supérieurs.

Conformément à l'invention, on prévoiera également que cette structure se prolonge au niveau de pièces d'angle monobloc soudées qui assureront ainsi la continuité du profil sur les arêtes verticales.

On comprendra mieux l'invention à l'aide de la description faite ci-après d'un mode de mise en oeuvre donné à titre d'exemple non limitatif, en référence aux dessins annexés dans lesquels :
- la figure 1 est une vue en coupe latérale schématique d'un profilé conforme à l'invention ;
- la figure 2 est une vue en perspective d'un profilé conforme à l'invention ;
- la figure 3 est une vue en perspective d'un élément d'angle conforme à l'invention.

Le profilé conforme à l'invention se compose d'une pluralité de nervures successivement (1,2,3,4) séparées, se prolongeant pour les nervures extrèmes, par des platines verticales (5,6,7,8,9).

Les petits côtés (10,11,12,13) dirigés vers le haut des nervures (1,2,3,4) à section trapézoïdale font avec les platines (5,6,7,8) un angle α compris entre 110 et 160°.

Les petits côtés (14,15,16,17) dirigés vers le bas des nervures (1,2,3,4) font avec les platines (6,7,8,9) un angle β compris entre 90° et α .

Grâce a cette pente (angle α) l'eau ruisselle et nettoie le bardage empêchant que les saletés stagnant sur les côtés (10,11,12,13).

Comme représenté à la figure 2, le profilé se présente avantageusement sous la forme d'un élément (18) comportant quatre nervures ou ondes.

Les platines extérieures (5,9) sont munies de moyens de liaison et d'accrochage traditionnels.

L'élément d'angle (19) représenté à la figure 3 est monobloc et reproduit la continuité des nervures à 90°.

Il est assemblé en atelier par exemple par soudure.

Il permet un assemblage sur chantier sans autre opération que le boulonnage ou le vissage.

On peut, en utilisant les profilés et éléments d'angles conformes à l'invention, réaliser des bardages particulièrement esthétiques et fonctionnels.

## Revendications

1. Profilé spécifique pour la réalisation d'un bardage métallique horizontal, du type comportant une pluralité de nervures horizontales (1,2,3,4) identiques de section trapézoïdale, chaque section étant reliée à la suivante ou à la précédente par une platine verticale (5,6,7,8,9), caractérisé d'une part en ce que le petit côté (10,11,12,13) de la section trapézoïdale dirigé vers le haut du bardage forme avec la platine supérieure adjacente (5,6,7,8) un angle ouvert α compris entre 110 et 160°, le petit côté (14,15,16,17) de la section trapézoïdale dirigé vers le bas du bardage formant avec la platine inférieure (6,7,8,9) adjacente un angle ouvert β compris entre 90° et α , et d'autre part en ce que la pente du petit côté (10,11,12,13) dirigé vers le haut est plus importante que celle du petit côté dirigé vers le bas (14,15,16,17).

2. Profilé selon la revendication 1 pour bardage d'angle caractérisé en ce que la structure se prolonge au niveau de pièces d'angle (19) monobloc soudées.

## Patentansprüche

1. Spezielles Profil für eine horizontale Fassadenverkleidung aus Metall, welches eine Vielzahl horizontal verlaufender, identischer Profilierungen (1, 2, 3, 4) mit trapezförmigem querschnitt aufweist, wobei jeder querschnitt mit dem folgenden oder vorhergehenden durch eine vertikale Grundplatte verbunden ist, **dadurch gekennzeichnet,** daß einerseits die kleine Seite (10, 11, 12, 13) des trapezförmigen Querschnittes zur oberen Seite der Fassadenverkleidung weist, mit der oberen, angrenzenden Grundplatte (5, 6, 7, 8) einen offenen Winkel (alpha) bildet, der zwischen 110 und 160° liegt, und die kleine Seite (14, 15, 16, 17) des trapezförmigen Querschnitts, welche zur unteren Seite der Verkleidung weist, mit der unteren, angrenzenden Grundplatte (6, 7, 8, 9) einen offenen Winkel beta bildet, der zwischen 90° und alpha liegt, und andererseits dadurch, daß die Neigung der kleinen Seite (10, 11, 12, 13), welche nach oben weist, größer ist als die der kleinen Seite, welche nach unten weist (14, 15, 16, 17).

2. Profil nach Anspruch 1 für eine einen Winkel bildende Fassadenverkleidung, **dadurch gekennzeichnet,** daß die Struktur sich bis zu Winkelstücken erstreckt, die zu einer Einheit zusammengeschweißt sind.

## Claims

1. Specific profile for a horizontal metal wall cladding, of the type comprising a plurality of identical horizontal flanges (1,2,3,4) of trapezoidal section, each section being connected to the following one or the preceding one by a vertical plate (5,6,7,8,9), characterized on the one hand in that the small side (10,11,12,13) of the trapezoidal section directed towards the top of the cladding forms an open angle of between 110° and 160° with the adjacent upper plate (5,6,7,8), the small side (14,15,16,17) of the trapezoidal section directed towards the bottom of the cladding forming an open angle of betwwen 90° and with the adjacent lower plate (6,7,8,9), and on the other hand in that the incline of the small side (10,11,12,13) directed towards the top is greater than that of the small side directed towards the bottom (14,15,16,17).

2. Profile according to claim 1 for angle cladding, characterised in that the structure is extended on a level with integral welded angle pieces (19).
